# EUROPÄISCHE PATENTSCHRIFT

(11) **EP 3 117 878 B1**
(45) Veröffentlichungstag und Bekanntmachung des Hinweises auf die Patenterteilung: **05.09.2018**
(21) Anmeldenummer: 16178987.0
(22) Anmeldetag: 12.07.2016
(51) Int. Cl.: A63B 29/02, G01S 3/04, G01S 3/14

(54) **SUCHGERÄT**
SEARCH DEVICE
APPAREIL DE REPERAGE

(30) Priorität: 15.07.2015 AT 506232015
(43) Veröffentlichungstag der Anmeldung: 18.01.2017
(73) Patentinhaber: Pieps GmbH, 8403 Lebring (AT)
(72) Erfinder: Sengwein, Mario, 8524 Bad Gams (AT); Kainz, Andreas, 8503 St. Josef (AT)
(74) Vertreter: Patentanwälte Pinter & Weiss OG

(56) Entgegenhaltungen:
- EP-A2- 0 143 104
- WO-A2-2007/123970
- AT-B- 410 400
- AT-U2- 8 431
- DE-A1- 2 553 903
- DE-A1- 2 555 665
- US-A1- 2013 100 064

## Beschreibung

Die vorliegende Erfindung betrifft ein Verfahren nach Anspruch 7 zum Betreiben eines Suchgerätes und ein Suchgerät nach Anspruch 1 mit zumindest einer Kommunikationseinheit und zumindest einer Schalteinheit, welche mit der zumindest einen Kommunikationseinheit verbunden ist, wobei die Kommunikationseinheit eine Empfangseinheit zum Empfangen zumindest eines Signals umfasst, wobei die Schalteinheit innerhalb des Erkennungsbereichs Objekte detektiert, und wobei die Empfangseinheit der Kommunikationseinheit bei einem detektierten Objekt im Erkennungsbereich durch die Schalteinheit deaktiviert ist und wobei die Empfangseinheit durch die Schalteinheit aktiviert ist, wenn kein Objekt im Erkennungsbereich detektiert wird.

Das erfindungsgemäße Suchgerät, kann insbesondere zum Auffinden verschütteter Personen genutzt werden. Bei einem derartigen Suchgerät handelt es sich in bekannter Weise um ein Gerät, welches erlaubt eine verschüttete Person, welche mit einer entsprechenden Kommunikationseinheit ausgestattet ist, zu orten.

Grundsätzlich weist ein Suchgerät zumindest eine Schalteinheit auf, die es ermöglicht das Suchgerät, bzw. die Kommunikationseinheit in einen betriebsbereiten Zustand zu versetzen. Auch kann eine derartige Schalteinheit dazu genutzt werden, zwischen unterschiedlichen Betriebszuständen auszuwählen, falls solche vorgesehen sind.

Solche Betriebszustände können beispielsweise durch einen Sendemodus und/oder einen Empfangsmodus gebildet sein. Unter Sendemodus ist dabei jener Zustand zu verstehen, in welchem das Suchgerät, bzw. dessen Kommunikationseinheit, ein Signal aussendet. Dies erlaubt es suchenden Personen das Signal zu orten, und die verschüttete Person bergen zu können. Unter Empfangsmodus ist jener Zustand des Suchgeräts zu verstehen, in welchem das Suchgerät Signale aus der Umgebung detektiert und in Abhängigkeit dieser Signale das Auffinden verschütteter Personen ermöglicht. Üblicherweise werden dazu an einem derartigen Suchgerät, welches das Signal empfängt, Richtung und Distanz zu einem Suchgerät, welches das Signal sendet, angezeigt.

Es kann beispielsweise ein einfacher Kippschalter, zum Aktivieren der Kommunikationseinheit oder zum Umschalten zwischen den beiden Betriebszuständen vorgesehen sein. Nachteilig ist, dass es zu dem Umstand führen kann, dass der Schalter im entscheidenden Moment, beispielsweise bei einer Verschüttung, in der falschen Stellung ist, bzw. nicht mehr betätigt werden kann.

Beispielsweise zeigt die US 2005 151 662 AA ein Lawinenverschüttetensuchgerät mit einem Klappdeckel. Der eben erwähnte Schalter, wird dabei durch das Aufklappen des Klappdeckels betätigt. Im geschlossenen Zustand befindet sich das Gerät im Sendemodus. Wird der Klappdeckel geöffnet, wird in den Empfangsmodus geschalten. Zwar ist eine falsche Stellung des Schalters in diesem Fall nahezu ausgeschlossen, als nachteilig ist aber der notwendige Bewegungsmechanismus der Klappe zu sehen. Besonders bei Verschüttetensuchgeräten, welche im sportlichen Umfeld Anwendung finden, ist jedoch auf entsprechende Robustheit zu achten.

Dazu sieht beispielsweise die AT 376 050 B ein Verschüttetensuchgerät vor, welches durch das Eistecken eines Kopfhörers in eine entsprechende Buchse am Gerät, dieses aus dem Sendemodus in den Empfangsmodus schaltet. In bekannter Weise, wird über den Kopfhörer dann ein akustisches Signal ausgegeben, welches sich abhängig von der Nähe zu einem weiteren Gerät im Sendemodus entsprechend ändert. Nachteilig ist, dass ein passender Kopfhörer mitgeführt werden muss, ohne dem ein Umschalten zwischen den Betriebszuständen nicht möglich ist.

Auch Verschüttetensuchgeräte, welche anhand von Sensorik erfassen, dass das Verschüttetensuchgerät nicht mehr bewegt wird und infolge dessen vom Empfangsmodus in den Sendemodus schalten, sind bekannt. Nachteilig ist jedoch, dass derartige Geräte, um ein ständiges Umschalten zu vermeiden, erst nach einer gewissen Zeitverzögerung, also wenn das Verschüttetensuchgerät "längere" Zeit nicht bewegt wird, in den Sendemodus schalten. Es ist jedoch nachvollziehbar, dass ein entsprechendes Umschalten zwischen den beiden Moden, möglichst ohne Zeitverzögerung ermöglicht werden soll, um im Falle einer Verschüttung keine wertvolle Zeit zu vergeuden.

US 4,850,031 offenbart ein Lawinensuchgerät, das mittels an der Außenseite eines Skianzugs angeordneter Helligkeitssensoren erkennt, ob der Benutzer von einer Lawine verschüttet ist, und in diesem Fall ein Suchsignal aussendet.

EP 0143104 A2 offenbart ein Lawinensuchgerät, bei dem die Suchfunktion aktiviert wird, sobald ein Ohrknopf aus einer dafür vorgesehenen Halterung herausgezogen wird. Beim Einstecken des Ohrknopfes in die Halterung schaltet das Lawinensuchgerät auf Sendebetrieb.

WO 2007/123970 A2 offenbart Vorrichtungen zur Messung, Speicherung und Auswertung von sportlichen Aktivitäten, wobei die Vorrichtungen an Kleidungsstücken und/oder Sportausrüstungen angebracht sind.

Die Aufgabe der vorliegenden Erfindung besteht daher darin, ein Suchgerät zur Verfügung zu stellen, welches möglichst robust und verschleißfest ausgeführt ist und ohne Zeitverzögerung sicher in den richtigen Betriebszustand versetzt werden kann.

Diese Aufgabe wird erfindungsgemäß dadurch gelöst, dass die Schalteinheit durch einen Näherungsschalter mit einem Erkennungsbereich gebildet ist, der detektiert, ob das Suchgerät in eine üblicherweise dafür vorgesehene Tasche, in die Tasche eines Kleidungsstücks, in einem Rucksack oder ähnlichem verstaut ist, und die Kommunikationseinheit des Suchgeräts entsprechend aktiviert oder deaktiviert.

Als "Erkennungsbereich" wird dabei insbesondere ein räumlicher Bereich um die Schalteinheit herum, insbesondere oberhalb und außerhalb des Gehäuses, an dem die Schalteinheit angeordnet ist, betrachtet. Beispielsweise kann der Erkennungsbereich durch einen in etwa sphärenartig ausgebildeten, von der Schalteinheit ausgehenden und sich um diese erstreckenden Raumbereich gebildet sein.

Dies erlaubt es, das Suchgerät, bzw. dessen Kommunikationseinheit, ohne manuelles Schalten, bzw. ohne das Betätigen eines Mechanismus, zu aktivieren oder zu deaktivieren. Wird beispielsweise das Suchgerät in die üblicherweise dafür vorgesehene Tasche, in der Tasche eines Kleidungsstücks, in einem Rucksack oder ähnlichen verstaut, wird dies von der Schalteinheit in Form des Näherungsschalters detektiert. Infolge, wird die Kommunikationseinheit des Suchgeräts entsprechend aktiviert oder deaktiviert. Dadurch, dass zum Aktivieren bzw. zum Deaktivieren keine Mechanismen oder bewegte Kontakte genutzt werden, ergibt sich eine entsprechend hohe Verschleißfestigkeit. Die Schalteinheit bzw. der Näherungsschalter aktiviert oder deaktiviert die Kommunikationseinheit ohne Zeitverzögerung. Sobald das Suchgerät aus der Tasche genommen wird, befindet sich kein Objekt mehr im Erkennungsbereich und das Suchgerät wird automatisch auf den Empfangsmodus eingestellt, sodass ohne manuellen Schaltvorgang sofort mit der Suche nach Verschütteten begonnen werden kann.

In einer vorteilhaften Ausgestaltung ist vorgesehen, dass die zumindest eine Kommunikationseinheit zumindest eine Sendeeinheit zum Senden zumindest eines Signals umfasst. In diesem Fall wird von der Kommunikationseinheit, bzw. von der Sendeeinheit im aktiven Zustand zumindest ein Signal gesendet. Dieses ausgesendete Signal erlaubt es suchenden Personen jene Person, welche das Suchgerät mit der sendenden Kommunikationseinheit bzw. Sendeeinheit bei sich trägt, aufzufinden. In einer weiteren vorteilhaften Ausgestaltung ist vorgesehen, dass die Sendeeinheit bei einem detektierten Objekt im Erkennungsbereich durch die Schalteinheit aktiviert ist. Dadurch ist gewährleistet, dass das die Sendeeinheit aktiv ist, wenn das Suchgerät vom Benutzer mitgeführt wird.

Vorteilhafter Weise, ist bei einer Kombination der oben angeführten Varianten vorgesehen, dass durch die zumindest eine Schalteinheit entweder die zumindest eine Sendeeinheit oder die zumindest eine Empfangseinheit aktiviert ist. Auf diese Weise ermöglicht das Suchgerät, bei aktiver Sendeeinheit, das Aufgefunden werden, sollte die Person, welche das Suchgerät bei sich trägt, verschüttet werden. Weiters ermöglicht das Suchgerät auch das Auffinden von verschütteten Personen, wenn eine verschüttete Person ein Suchgerät mit zumindest einer Sendeeinheit bei sich trägt und die Sendeeinheit ein Signal aussendet. Dieses kann dann von der Empfangseinheit im Suchgerät einer "suchenden" Person geortet werden. Dadurch, dass in diesem Fall beide Funktionen in einem Suchgerät vereint sind, ergibt sich ein bedarfsweiser Einsatz des Suchgeräts, je nach momentanen Erfordernissen. Dadurch, dass eine bereits beschriebene Schalteinheit vorgesehen ist, ergibt sich das bedarfsweise Umschalten zwischen Senden und Empfangen. Schon alleine durch das Verwahren des Suchgerätes in einer Tasche oder ähnlichen, oder durch das Herausnehmen des Suchgerätes aus seiner Verwahrung kommt es zum entsprechenden Aktivieren oder Deaktivieren der Sendeeinheit oder der Empfangseinheit.

Natürlich muss die zumindest eine Schalteinheit nicht zwangsläufig alleine für die Aktivierung bzw. Deaktivierung von Sende- und Empfangseinheit vorgesehen sein. Natürlich kann auch vorgesehen sein, dass die zumindest eine Sendeeinheit und die zumindest eine Empfangseinheit jeweils mit einer eigenen Schalteinheit verbunden ist und entweder die zumindest eine Empfangseinheit oder die zumindest eine Sendeeinheit aktiviert ist. In dieser Variante werden somit die Sendeeinheit und die Empfangseinheit unabhängig voneinander, von einer eigenen Schalteinheit aktiviert bzw. deaktiviert. Bei einem Defekt an einer der Schalteinheiten, ist somit lediglich die Sende oder die Empfangseinheit vom Defekt betroffen.

Besonders vorteilhaft ist vorgesehen, dass bei einem detektierten Objekt im Erkennungsbereich zumindest einer Schalteinheit die zumindest eine Sendeeinheit aktiviert und die zumindest eine Empfangseinheit deaktiviert ist. Wird, wie zuvor bereits beschrieben, das Suchgerät in die üblicherweise dafür vorgesehene Tasche, in der Tasche eines Kleidungsstücks, in einem Rucksack oder ähnlichen verstaut, wird dies von der Schalteinheit in Form des Näherungsschalters detektiert. Dadurch wird die Sendeeinheit aktiviert. Kommt es tatsächlich zu einer Verschüttung, beispielsweise eines Wintersportlers, ist das Suchgerät bereits im "richtigen" Modus und sendet ein entsprechendes Signal aus.

Die Aufgabe wird weiters durch ein entsprechendes Verfahren zum Betreiben eines Suchgeräts, welches den obigen Ausführungen entspricht, gelöst.

Die gegenständliche Erfindung wird nachfolgend unter Bezugnahme auf die Figuren 1 bis 5 näher erläutert, die beispielhaft, schematisch und nicht einschränkend vorteilhafte Ausgestaltungen der Erfindung zeigen. Dabei zeigt
Fig.1 eine Vorteilhafte Ausgestaltung des Suchgerätes mit aktiver Sendeeinheit,
Fig.2 eine Vorteilhafte Ausgestaltung des Suchgerätes mit aktiver Empfangseinheit,
Fig.3 die Wechselwirkung zwischen zwei Verschüttetensuchgeräten,
Fig.4 eine besonders vorteilhafte Ausgestaltung des Suchgerätes,
Fig.5 eine weitere vorteilhafte Ausgestaltung des Suchgerätes.

Figur 1 zeigt lediglich schematisch eine vorteilhafte Ausgestaltung eines Suchgeräts 1. Derartige Suchgeräte 1 finden häufig bei Wintersportlern, wie beispielsweise bei Skitourengehern Verwendung, da das Risiko von einer Lawine erfasst und verschüttet zu werden insbesondere im freien Gelände entsprechend hoch ist. Oftmals werden Suchgeräte 1 in derartigen Zusammenhang auch als Lawinenverschüttetensuchgerät, kurz LVS, bezeichnet. Das erfindungsgemäße Suchgerät 1 ist selbstverständlich nicht auf dieses Anwendungsgebiet beschränkt. Auch für Arbeiter in schwierigem Gelände, Einsatzkräfte usw., ist die Verwendung derartiger Suchgeräte 1 durchaus denkbar.

Wie in Figur 1 erkennbar ist, weist das Suchgerät 1 zumindest eine Kommunikationseinheit 2 und eine Schalteinheit 3 auf, wobei die zumindest eine Schalteinheit 3 durch einen Näherungsschalter mit einem Erkennungsbereich 4 gebildet ist. Innerhalb dieses Erkennungsbereichs 4 werden durch die Schalteinheit 3 Objekte detektiert. Wird ein Objekt innerhalb des Erkennungsbereichs 4 detektiert, wird die zumindest eine Kommunikationseinheit 2 durch die zumindest eine Schalteinheit 3 aktiviert oder deaktiviert. Der Erkennungsbereich erstreckt sich vorzugsweise sphärenartig in den freien Raum oberhalb der Schalteinheit 3.

Als Objekt im Erkennungsbereich 4, im Sinne der vorliegenden Erfindung, kann beispielsweise die Innenseite einer Schutzhülle oder Tasche in der Bekleidung einer Person, einem Rucksack oder ähnlichen, worin das Suchgerät 1 verstaut werden kann, gesehen werden. Als Erkennungsbereich 4 kann daher ein Bereich von wenigen Zentimetern um die entsprechende Schalteinheit 3 gesehen werden. Wird also das Suchgerät 1 in einer Tasche oder ähnlichem verstaut, kommt es zum Schaltvorgang und die Kommunikationseinheit 2 wird aktiviert oder deaktiviert. Die Schalteinheit 3 ist dabei selbstverständlich so am Suchgerät 1 angeordnet, dass es beispielsweise durch das Tragen des Suchgerätes 1 in der Hand einer Person nicht zu einem Schaltvorgang kommt. Die Schalteinheit 5 ist also derart ausgestaltet, dass das Bedienen des Suchgerät 1 möglich ist, ohne einen beschriebenen Schaltvorgang auszulösen. Lediglich beispielhaft ist denkbar, dass ein Mitglied von Einsatzkräften, sobald das Suchgerät in dessen Jackentasche verstaut ist, die Kommunikationseinheit 2 aktiviert und so Kontakt, beispielsweise in Form einer Sprechverbindung, mit zumindest einer weiteren Person ermöglicht ist.

Wie betont, ist der Aufbau einer Sprechverbindung lediglich beispielhaft zu sehen. Es kann auch vorgesehen sein, dass die zumindest eine Kommunikationseinheit 2 zumindest eine Sendeeinheit 5 zum Senden zumindest eines Signals 6 umfasst. Das gesendete Signal 6 wird in Figur 1 lediglich schematisch in Form von Pfeilen dargestellt. Wiederum kann es durch das bereits beschriebene "Verstauen" des Suchgerätes 1 zu einer Aktivierung der Kommunikationseinheit 2, bzw. der Sendeeinheit 5 kommen, wobei bei aktivierter Kommunikationseinheit 2 zumindest ein Signal 6 gesendet wird. Ein derartiger Zustand des Suchgerätes 1 ist lediglich beispielhaft in Figur 1 dargestellt. Durch die Schalteinheit 3 wurde die Kommunikationseinheit, bzw. im dargestellten Fall die Sendeeinheit 5 aktiviert, wobei das Objekt im Erkennungsbereich 4, welches zur Betätigung der Schalteinheit 3 geführt hat, nicht weiter dargestellt ist.

Mit geeigneten Mitteln kann das Signal 6 nun geortet werden und beispielsweise die verschüttete Person, welche das Suchgerät 1 trägt, geborgen, oder dessen Position von Einsatzkräften bestimmt werden.

Analog kann, wie in Figur 2 schematisch dargestellt ist, auch vorgesehen sein, dass die zumindest eine Kommunikationseinheit 2 zumindest eine Empfangseinheit 7 zum Empfangen zumindest eines Signals 6 umfasst. Wiederum ist das Signal 6 in Form von Pfeilen dargestellt. Dabei kann vorgesehen sein, dass die Empfangseinheit 7 aktiviert ist, wenn kein Objekt im Erkennungsbereich 4 der Schalteinheit 3 detektiert wird. Beispielsweise wird das Suchgerät aus einer bereits erwähnten Tasche entnommen. Dadurch wird kein Objekt, in Form der Tascheninnenseite, im Erkennungsbereich 4 der Schalteinheit 3 mehr detektiert. Folglich wird die Kommunikationseinheit 2, bzw. in diesem Fall die Empfangseinheit 7, aktiviert. Bei aktivierter Kommunikationseinheit 2 wird daher vom Suchgerät 1 zumindest ein Signal 6 empfangen.

Üblicherweise werden dazu an einem Suchgerät 1, welches ein Signal 6 empfängt, Richtung und Distanz zu einem Sender bzw. zu einem weiteren Suchgerät 1, welches mittels Sendeeinheit 5 das Signal 6 sendet, angezeigt. Auf diese Weise wird einer suchenden Person das Auffinden einer weiteren Person, welche möglicherweise verschüttet, oder zumindest nicht ohne weiteres auffindbar ist, ermöglicht.

Das Zusammenspiel zweier Suchgeräte 1 und 11, wird lediglich schematisch in Figur 3 dargestellt. Dabei umfasst die Kommunikationseinheit 2 des Suchgerätes 1 die zumindest eine Sendeeinheit 5, und die Kommunikationseinheit 2 des in Figur 3 beispielhaft dargestellten, weiteren Suchgerätes 11 die zumindest eine Empfangseinheit 7. Beispielsweise ist das Suchgerät 1 in einer dafür vorgesehenen Tasche verstaut. Die Tascheninnenseite befindet sich somit im Erkennungsbereich 4 der Schalteinheit 3 des Suchgerätes 1. Beispielsweise ist dadurch die Kommunikationseinheit 2 des Suchgerätes 1 aktiviert und die Sendeeinheit 5 sendet zumindest ein Signal 6. Das in Figur 3 dargestellte, weitere Suchgerät 11 wird beispielsweise von einer Person in deren Händen getragen. Erfindungsgemäß wird dabei durch die Schalteinheit 3 des weiteren Suchgerätes 11 kein Objekt im Erkennungsbereich 4 der Schalteinheit 3 des weiteren Suchgerätes 11 detektiert. In diesem Fall ist die Empfangseinheit 7 des weiteren Suchgerätes 11 aktiviert, und kann das von der Sendeeinheit 5 des Suchgeräts 1 gesendete Signal 6 empfangen. Wird wie üblich, und bereits zuvor angemerkt, am weiteren Suchgerät 11 Richtung und Distanz zum Suchgerät 1 dessen Sendeeinheit 5 das Signal 6 sendet, angezeigt, wird mithilfe des weiteren Suchgerätes 11 das Auffinden des Suchgerätes 1, bzw. einer Person die das Suchgerätes 1 bei sich trägt, ermöglicht.

Figur 4 zeigt eine besonders vorteilhafte Ausgestaltung des Suchgerätes 1, wobei die zumindest eine Kommunikationseinheit 2 die zumindest eine Sendeeinheit 5 zum Senden zumindest eines Signals 6 und die zumindest eine Empfangseinheit 7 zum Empfangen zumindest eines Signals 6 umfasst. Die zumindest eine Schalteinheit 3 aktiviert in diesem Fall entweder die zumindest eine Sendeeinheit 5 oder die zumindest eine Empfangseinheit 7.

Diese Variante des Suchgeräts 1 ermöglicht, wie bei derartigen Geräten meist üblich, sowohl das Senden als auch das Empfangen von Signalen 6. Dies ermöglicht dem Träger des Suchgeräts 1 die Suche nach Personen, und unterstützt das gefunden werden, falls der Träger selbst gesucht wird.

Das Suchgerät 1 weist also zumindest eine aktivierbare Sendeeinheit 5 auf, die im aktiven Zustand zumindest ein Signal 6 aussendet, so dass suchende Personen das Signal 6 orten und die beispielsweise verschüttete Person, welche das signalaussende Suchgerät 1 bei sich trägt, bergen können. Weiters weist das Suchgerät 1 die aktivierbare Empfangseinheit 7 auf. Ist die Empfangseinheit 7 aktiviert, kann ein von der Sendeeinheit 5 eines weiteren Suchgerätes 11 ausgesendetes Signal 6 empfangen werden.

Wie bereits zuvor erwähnt, ist vorgesehen, dass durch die zumindest eine Schalteinheit 3 entweder die zumindest eine Sendeeinheit 5 oder die zumindest eine Empfangseinheit 7 aktiviert oder deaktiviert ist. Dies soll sicherstellen, dass durch die Schalteinheit 3 nicht sowohl Sendeeinheit 5 als auch Empfangseinheit 7 gleichzeitig aktiviert sind. Ein von der Sendeeinheit 5 gesendete Signal 6 würde dabei umgehend durch die Empfangseinheit 7 detektiert bzw. empfangen werden. Ein von einem weiteren Suchgerät 11 ausgesendetes Signal 6 würde dadurch möglicherweise verfälscht werden und die Ortung wäre in unerwünschter Weise zumindest erschwert.

Bei der Nutzung der eben beschriebenen Variante des Suchgerätes 1 ist vorgesehen, dass einem detektierten Objekt im Erkennungsbereich 4 der zumindest einen Schalteinheit 3 die zumindest eine Sendeeinheit 5 aktiviert und die zumindest eine Empfangseinheit 7 deaktiviert ist.

Beispielsweise ist in Figur 4 dieser Zustand dargestellt. Um zu kennzeichnen, dass im dargestellten Zustand Sendeeinheit 5 der Kommunikationseinheit 2 bzw. des Suchgerätes 1 aktiviert ist, ist die Verbindung zwischen der zumindest einen Schalteinheit 3 unter Sendeeinheit 5 durchgehend dargestellt. Im Gegensatz dazu ist die Verbindung zwischen der Empfangseinheit 7 der Kommunikationseinheit 2 bzw. des Suchgerätes 1 unterbrochen dargestellt. Die Empfangseinheit 7 ist im dargestellten Zustand daher als deaktiviert anzusehen.

Wenn beispielsweise ein Wintersportler das Suchgerät 1 in einer Tasche verstaut, ist daher automatisch die Sendeeinheit 5 aktiviert. Wird der Wintersportler eine Lawine verschüttet, findet sich das Suchgerät 1 somit im richtigen "Betriebsmodus". Vom Suchgerät 1, bzw. dessen Sendeeinheit 5, wird das Signal 6 gesendet, und suchende Personen haben durch dessen Detektion die Möglichkeit dem verschütteten Wintersportler aufzufinden bzw. in Folge zu bergen. Weiters sieht die eben beschriebene Variante des Suchgerätes 1 vor, dass wenn kein Objekt im Erkennungsbereich 4 der zumindest einen Schalteinheit 3 detektiert wird, die Empfangseinheit 7 des Suchgerätes 1 aktiviert ist.

Sobald also das Suchgerät 1 beispielsweise seiner Tasche entnommen wird, wird somit, wie bereits beschrieben, kein Objekt im Erkennungsbereich 4 der zumindest einen Schalteinheit 3 detektiert. Das Suchgerät 1 kann nun mit der aktivierten Empfangseinheit 7 zur Ortung eines beispielsweise weiteren Suchgerätes 11 genutzt werden. Auf diese Weise kann also, sobald das Suchgerät 1 entnommen wurde, umgehend und ohne Zeitverzögerung mit der Suche nach Personen bzw. Verschütteten begonnen werden. Wie bereits zuvor angemerkt ist an dieser Stelle nochmals zu betonen, dass erfindungsgemäß das Tragen des Suchgerätes 1 beispielsweise in der Hand einer Person nicht zur Detektion eines Objekts im Erkennungsbereich 4 der zumindest einen Schalteinheit 3 führt. Die Schalteinheit 3 ist also derart ausgestaltet, dass das Bedienen des Suchgerät 1 möglich ist, ohne einen beschriebenen Schaltvorgang der Schalteinheit 3 auszulösen.

Wie die Figur 5 zeigt, kann natürlich auch vorgesehen sein, dass anstelle einer Schalteinheit 3 zum "Umschalten" zwischen Sendeeinheit 5 und Empfangseinheit 7, zwei Schalteinheiten 3 genutzt werden. Figur 5 zeigt eine Variante des Suchgerätes 1, bei welcher die zumindest eine Sendeeinheit 5 und die zumindest eine Empfangseinheit 7 jeweils mit einer eigenen Schalteinheit 3 verbunden sind und entweder die zumindest eine Empfangseinheit 7 oder die zumindest eine Sendeeinheit 5 aktiviert ist. Dadurch werden, im Gegensatz zur zuvor beschriebenen Variante, bei der lediglich die zumindest eine Schalteinheit 3 "gemeinsam" genutzt wird, die Sendeeinheit 5 und die Empfangseinheit 7 durch ihre jeweiligen Schalteinheiten 3 unabhängig voneinander aktiviert. Bei einem Defekt an einer der Schalteinheiten 3 ist somit lediglich die Sendeeinheit 5 oder die Empfangseinheit 7 vom Defekt betroffen.

Bis jetzt wurde lediglich beschrieben, dass entweder die Sendeeinheit 5 oder die Empfangseinheit 7 aktiviert ist und somit nicht beide Einheiten 5, 7 gleichzeitig aktiviert sein können. Selbstverständlich kann in bekannter Weise am Suchgerät 1 eine von der oder den Schalteinheiten 3 unabhängige Vorrichtung 8 vorgesehen sein, welche lediglich in den Figuren 4 und 5 schematisch dargestellt wird.

Diese Vorrichtung 8 erlaubt es, die Kommunikationseinheit 2, bzw. das Suchgerätes 1 vollkommen zu deaktivieren bzw. abzuschalten. Sollte das Suchgerät 1 nicht verwendet werden, kann das Suchgerät 1 und somit sowohl Sendeeinheit 5 als auch Empfangseinheit 7 deaktiviert werden, um entsprechend Energie, welche üblicherweise über eine Batterie oder ähnliches zur Verfügung gestellt wird, einzusparen. Bei der eben erwähnten, von der Schalteinheit 3 unabhängigen Vorrichtung 8 kann es sich in bekannter Weise um einen Kippschalter, Taster oder ähnliches handeln.

Durch die eben beschriebenen Ausführungsvarianten eines Suchgerätes 1 wird dieses möglichst robust und verschleißfest ausgeführt, da die Schalteinheit 3 keine beweglichen Teile aufweist. Weiters ist durch die Verwendung der beschriebenen Schalteinheit 3 gewährleistet, dass das Suchgerätes 1 ohne Zeitverzögerung sicher in den richtigen Betriebszustand versetzt werden kann. Eine Fehlbedienung, also dass sich das Suchgerätes 1 fälschlicherweise im falschen, bzw. unerwünschten Betriebszustand befindet, ist dabei nahezu ausgeschlossen.

## Patentansprüche

1. Suchgerät (1) mit zumindest einer Kommunikationseinheit (2) und zumindest einer Schalteinheit (3), welche mit der zumindest einen Kommunikationseinheit (2) verbunden ist, wobei die Kommunikationseinheit (2) eine Empfangseinheit (7) zum Empfangen zumindest eines Signals (6) umfasst, wobei die Schalteinheit (3) innerhalb des Erkennungsbereichs (4) Objekte detektiert, und wobei die Empfangseinheit (7) der Kommunikationseinheit (2) bei einem detektierten Objekt im Erkennungsbereich (4) durch die Schalteinheit (3) deaktiviert ist und wobei die Empfangseinheit (7) durch die Schalteinheit (3) aktiviert ist, wenn kein Objekt im Erkennungsbereich (4) detektiert wird, **dadurch gekennzeichnet, dass** die Schalteinheit (3) durch einen Näherungsschalter mit einem Erkennungsbereich (4) gebildet ist, der detektiert, ob das Suchgerät in eine üblicherweise dafür vorgesehene Tasche, in die Tasche eines Kleidungsstücks, in einem Rucksack oder ähnlichem verstaut ist, und die Kommunikationseinheit (2) des Suchgeräts entsprechend aktiviert oder deaktiviert.

2. Suchgerät (1) nach Anspruch 1, **dadurch gekennzeichnet, dass** zumindest eine Kommunikationseinheit (2) zumindest eine Sendeeinheit (5) zum Senden zumindest eines Signals (6) umfasst.

3. Suchgerät (1) nach Anspruch 2, **dadurch gekennzeichnet, dass** die Sendeeinheit (5) bei einem detektierten Objekt im Erkennungsbereich (4) durch die Schalteinheit (3) aktiviert ist.

4. Suchgerät (1) nach Anspruch 2 oder 3, **dadurch gekennzeichnet, dass** durch die zumindest eine Schalteinheit (3) entweder die zumindest eine Sendeeinheit (5) oder die zumindest eine Empfangseinheit (7) aktiviert ist.

5. Suchgerät (1) nach einem der Ansprüche 2 bis 4, **dadurch gekennzeichnet, dass** die zumindest eine Sendeeinheit (5) und die zumindest eine Empfangseinheit (7) jeweils mit einer eigenen Schalteinheit (3) verbunden sind und entweder die zumindest eine Empfangseinheit (7) oder die zumindest eine Sendeeinheit (5) aktiviert ist.

6. Suchgerät (1) nach Anspruch 5, **dadurch gekennzeichnet, dass** bei einem detektierten Objekt im Erkennungsbereich (4) zumindest einer Schalteinheit (3) die zumindest eine Sendeeinheit (5) aktiviert und die zumindest eine Empfangseinheit (7) deaktiviert ist.

7. Verfahren zum Betreiben eines Suchgerätes (1) nach Anspruch 1 welches durch eine erste Kommunikationseinheit (2) und zumindest einer ersten Schalteinheit (3) gebildet wird, wobei die zumindest eine Schalteinheit (3) durch die Detektion eines Objekts in einem Erkennungsbereich (4) der zumindest einen Schalteinheit (3) geschalten wird, wobei bei Detektion eines Objekts im Erkennungsbereich (4) der Schalteinheit (5) eine Empfangseinheit (7) der Kommunikationseinheit (2) deaktiviert wird und wobei die Empfangseinheit (7) durch die Schalteinheit (3) aktiviert wird, wenn kein Objekt im Erkennungsbereich (4) detektiert wird, **dadurch gekennzeichnet, dass** die Schalteinheit (3) detektiert, ob das Suchgerät in eine üblicherweise dafür vorgesehene Tasche, in die Tasche eines Kleidungsstücks, in einem Rucksack oder ähnlichem verstaut ist, und die Kommunikationseinheit (2) des Suchgeräts entsprechend aktiviert oder deaktiviert.

8. Verfahren nach Anspruch 7, **dadurch gekennzeichnet, dass** die zumindest eine Kommunikationseinheit (2) zumindest eine Sendeeinheit (5) aufweist, wobei bei Detektion eines Objekts im Erkennungsbereich (4) der Schalteinheit (5) die Sendeeinheit (5) zum Senden eines Signals (6) aktiviert wird.

9. Verfahren nach Anspruch 8, **dadurch gekennzeichnet, dass** durch die zumindest eine Schalteinheit (3) entweder die zumindest eine Sendeeinheit (5) oder die zumindest eine Empfangseinheit (7) aktiviert wird.

10. Verfahren nach Anspruch 8 oder 9, **dadurch gekennzeichnet, dass** die zumindest eine Sendeeinheit (5) und die zumindest eine Empfangseinheit (7) jeweils mit einer eigenen Schalteinheit (3) verbunden werden und entweder die zumindest eine Empfangseinheit (7) oder die zumindest eine Sendeeinheit (5) aktiviert wird.

11. Verfahren nach Anspruch 10, **dadurch gekennzeichnet, dass** bei einem detektierten Objekt im Erkennungsbereich (4) zumindest einer Schalteinheit (3) die zumindest eine Sendeeinheit (5) aktiviert und die zumindest eine Empfangseinheit (7) deaktiviert wird.

## Claims

1. Locating device (1) comprising at least one communication unit (2) and at least one switch unit (3), which switch unit is connected to the at least one communication unit (2), the communication unit (2) comprising a receiving unit (7) for receiving at least one signal (6), the switch unit (3) detecting objects inside the detection region (4), and the receiving unit (7) of the communication unit (2) being deactivated by the switch unit (3) if an object is detected in the detection region (4) and the receiving unit (7) being activated by the switch unit (3) when no object is detected in the detection region (4), **characterized in that** the switch unit (3) is formed by a proximity switch having a detection region (4), which proximity switch detects whether the locating device is stored in a pocket usually provided therefor, in the pocket of a piece of clothing, in a rucksack or similar, and correspondingly activates or deactivates the communication unit (2) of the locating device.

2. Locating device (1) according to claim 1, **characterized in that** at least one communication unit (2) comprises at least one transmitting unit (5) for transmitting at least one signal (6).

3. Locating device (1) according to claim 2, **characterized in that** the transmitting unit (5) is activated by the switch unit (3) if an object is detected in the detection region (4).

4. Locating device (1) according to either claim 2 or claim 3, **characterized in that** either the at least one transmitting unit (5) or the at least one receiving unit (7) is activated by the at least one switch unit (3).

5. Locating device (1) according to any of claims 2 to 4, **characterized in that** the at least one transmitting unit (5) and the at least one receiving unit (7) are each connected to a separate switch unit (3) and either the at least one receiving unit (7) or the at least one transmitting unit (5) is activated.

6. Locating device (1) according to claim 5, **characterized in that** if an object is detected in the detection region (4) of at least one switch unit (3), the at least one transmitting unit (5) is activated and the at least one receiving unit (7) is deactivated.

7. Method for operating a locating device (1) according to claim 1, which device is formed of a first communication unit (2) and at least one first switch unit (3), the at least one switch unit (3) being switched by detecting an object in a detection region (4) of the at least one switch unit (3), a receiving unit (7) of the communication unit (2) being deactivated if an object is detected in the detection region (4) of the switch unit (5), and the receiving unit (7) being activated by the switch unit (3) when no object is detected in the detection region (4), **characterized in that** the switch unit (3) detects whether the locating device is stored in a pocket usually provided therefor, in the pocket of a piece of clothing, in a rucksack or similar, and correspondingly activates or deactivates the communication unit (2) of the locating device.

8. Method according to claim 7, **characterized in that** the at least one communication unit (2) comprises at least one transmitting unit (5), the transmitting unit (5) being activated in order to transmit a signal (6) if an object is detected in the detection region (4) of the switch unit (5).

9. Method according to claim 8, **characterized in that** either the at least one transmitting unit (5) or the at least one receiving unit (7) is activated by the at least one switch unit (3).

10. Method according to either claim 8 or claim 9, **characterized in that** the at least one transmitting unit (5) and the at least one receiving unit (7) are each connected to a separate switch unit (3) and either the at least one receiving unit (7) or the at least one transmitting unit (5) is activated.

11. Method according to claim 10, **characterized in that** if an object is detected in the detection region (4) of at least one switch unit (3), the at least one transmitting unit (5) is activated and the at least one receiving unit (7) is deactivated.

## Revendications

1. Appareil de recherche (1) comportant au moins une unité de communication (2) et au moins une unité de commutation (3) reliée à l'au moins une unité de communication (2), l'unité de communication (2) comportant une unité de réception (7) destinée à recevoir au moins un signal (6), l'unité de commutation (3) détectant des objets dans la zone de détection (4), et l'unité de réception (7) de l'unité de communication (2) étant désactivée par l'unité de commutation (3) lorsqu'un objet est détecté dans la zone de détection (4), et l'unité de réception (7) étant activée par l'unité de commutation (3) lorsqu'aucun objet n'est détecté dans la zone de détection (4), **caractérisé en ce que** l'unité de commutation (3) est formée par un détecteur de proximité, pourvu d'une zone de détection (4), qui détecte si l'appareil de recherche est rangé dans une poche habituellement prévue à cet effet, dans la poche d'un vêtement, dans un sac à dos ou analogue, et active ou désactive en conséquence l'unité de communication (2) de l'appareil de recherche.

2. Appareil de recherche (1) selon la revendication 1, **caractérisé en ce qu'**au moins une unité de communication (2) comprend au moins une unité d'émission (5) destinée à émettre au moins un signal (6).

3. Appareil de recherche (1) selon la revendication 2, **caractérisé en ce que** l'unité d'émission (5) est activée par l'unité de commutation (3) lorsqu'un objet est détecté dans la zone de détection (4).

4. Appareil de recherche (1) selon la revendication 2 ou 3, **caractérisé en ce que** l'au moins une unité d'émission (5) ou l'au moins une unité de réception (7) est activée par l'au moins une unité de commutation (3).

5. Appareil de recherche (1) selon l'une des revendications 2 à 4, **caractérisé en ce que** l'au moins une unité d'émission (5) et l'au moins une unité de réception (7) sont reliées chacune à une unité de commutation propre (3) et l'au moins une unité de réception (7) ou l'au moins une unité d'émission (5) est activée.

6. Appareil de recherche (1) selon la revendication 5, **caractérisé en ce que**, lorsqu'un objet est détecté dans la zone de détection (4), au moins une unité de commutation (3) active l'au moins une unité d'émission (5) et désactive l'au moins une unité de réception (7).

7. Procédé de fonctionnement d'un appareil de recherche (1) selon la revendication 1, qui est formé par une première unité de communication (2) et au moins une première unité de commutation (3), l'au moins une unité de commutation (3) étant commutée par la détection d'un objet dans une zone de détection (4) de l'au moins une unité de commutation (3), une unité de réception (7) de l'unité de communication (2) étant désactivée lors de la détection d'un objet dans la zone de détection (4) de l'unité de commutation (5) et l'unité de réception (7) étant activée par l'unité de commutation (3) lorsqu'aucun objet n'est détecté dans la zone de détection (4), **caractérisé en ce que** l'unité de commutation (3) détecte si l'appareil de recherche est rangé dans une poche habituellement prévue à cet effet, dans la poche d'un vêtement, dans un sac à dos ou analogue, et active ou désactive en conséquence l'unité de communication (2) de l'appareil de recherche.

8. Procédé selon la revendication 7, **caractérisé en ce que** l'au moins une unité de communication (2) comporte au moins une unité d'émission (5), l'unité d'émission (5) étant activée pour émettre un signal (6) lors de la détection d'un objet dans la zone de détection (4) de l'unité de commutation (5).

9. Procédé selon la revendication 8, **caractérisé en ce que** l'au moins une unité d'émission (5) ou l'au moins une unité de réception (7) est activée par l'au moins une unité de commutation (3).

10. Procédé selon la revendication 8 ou 9, **caractérisé en ce que** l'au moins une unité d'émission (5) et l'au moins une unité de réception (7) sont reliées chacune à une unité de commutation propre (3) et **en ce que** l'au moins une unité de réception (7) ou l'au moins une unité d'émission (5) est activée.

11. Procédé selon la revendication 10, **caractérisé en ce que** l'au moins une unité d'émission (5) est activée et l'au moins une unité de réception (7) est désactivée lorsqu'un objet est détecté dans la zone de détection (4) de l'au moins une unité de commutation (3).
